# EUROPÄISCHE PATENTSCHRIFT

(11) **EP 0 604 780 B1**
(45) Veröffentlichungstag und Bekanntmachung des Hinweises auf die Patenterteilung: **14.04.1999**
(21) Anmeldenummer: 93119508.5
(22) Anmeldetag: 03.12.1993
(51) Int. Cl.: H04H 7/00

(54) **Vorrichtung zum Einstellen der Verstärkung von elektrischen Signalen in Regieanlagen, insbesondere von Audiosignalen in Mischpulten**
Device for adjusting the gain of electrical signals in control installations, in particular of audio signals in control desks
Dispositif pour le contrôle de gain de signaux électriques dans des installations de régie en particulier de signaux audio dans des pupitres de commande

(30) Priorität: 28.12.1992 DE 4244285
(43) Veröffentlichungstag der Anmeldung: 06.07.1994
(73) Patentinhaber: KERN, Otmar, D-14167 Berlin (DE)
(72) Erfinder: Kern, Otmar, D-14167 Berlin (DE)
(74) Vertreter: Ziebig, Marlene, Dr. Dipl.-Chem.

(56) Entgegenhaltungen:
- WO-A-89/01725
- PATENT ABSTRACTS OF JAPAN vol. 5, no. 23 (E-045)12. Februar 1981 & JP-A-55 150 632 (NEC CORP.)

## Beschreibung

Die Erfindung richtet sich auf eine Vorrichtung bzw. eine Verfahren der im Oberbegriff des Anspruches 1 bzw. des Anspruchs 10 angegebenen Art. Solche Vorrichtungen werden auch als "Motorsteller" bezeichnet, können in einer Rundfunk-Normkassette integriert sein und sowohl in Mono- als auch in Stereoausführung vorliegen.

Zur Einstellung der gewünschten Signalverstärkung wird ein Stellglied entlang eines entsprechend der verfügbaren Verstärkung skalierten Stellwegs bewegt. Diese Bewegung kann automatisch über einen Motor erfolgen, der von einem Rechner gesteuert wird. Es werden hierfür Linearmotoren, Schrittmotoren oder DC-Motoren verwendet. Man will aber alternativ die Bewegung des Stellglieds, unabhängig vom Steuerprogramm des Rechners, manuell ausführen. In diesem Fall muß der automatische Betrieb wirkungslos gemacht werden. Dafür ist eine Sensoreinrichtung vorgesehen, die in einem solchen Fall anspricht und die Vorrichtung auf einen manuellen Betrieb umschaltet.

Bei den bekannten Vorrichtungen in dieserArt waren die Sensoren im Bereich des Stellglieds angeordnet und bestanden z. B. aus mechanischen Wippen-Schaltern oder aus Berührungsschaltern, (siehe z. B. WO-A-8 901 725) , die eine Auswerteelektronik benötigten. Diese Bauteile erforderten zusätzlichen Herstellungs- und Montageaufwand. Bedeutsam ist aber auch der Platzbedarf für diese zusätzlichen Bauteile, der es nicht ermöglichte, benachbarte Stellglieder nebeneinander anzuordnen. Insbesondere bei Stereo-Stellern mußte man auf ausreichenden seitlichen Abstand zwischen den beiden Stellgliedern sorgen, schon allein um Fehlschaltungen zu vermeiden, die sich dann ergaben, wenn die Hand nur ein Stellglied erfaßte, und bei der Verstellung in den Bereich des benachbarten Stellglieds kam. Nachteilig war es, daß die Sensoren an den Stellgliedern in definierter Weise von der Hand erfaßt werden mußten, um die Umschaltung zu bewirken. Annäherungen der Hand aus beliebigen Richtungen wurden von den Sensoren an den bekannten Stellgliedern nicht erkannt. Ein entscheidender Nachteil lag schließlich darin, daß das Stellglied erst im Zeitpunkt der gewünschten Verstellung erfaßt werden durfte, weil ein vorausgehendes Berühren des Stellglieds bereits unerwünschterweise den automatischen Betrieb unwirksam setzte.

Eine zusätzliche, aus dem Stand der Technik bekannte Vorrichtung dieser Art ist in Patent Abstract of Japan, vol. 5, no. 23 (E-045), 12.2.81 & JP-A-55 150 632 beschrieben.

Der Erfindung liegt die Aufgabe zugrunde, eine zuverlässige, raumsparende Vorrichtung der im Oberbegriff des Anspruches 1 genannten Art zu entwickeln, die sich leicht und zuverlässig bedienen läßt und eine kompakte Anordnung zwischen benachbarten Stellgliedern zuläßt. Dies wird erfindungsgemäß durch die im Kennzeichen des Anspruches 1 angegebenen Maßnahmen erreicht, denen folgende besondere Bedeutung zukommt.

Die Erfindung vermeidet es grundsätzlich, im Bereich des Stellglieds zusätzliche Bauteile vorzusehen, um die Berührung des Stellglieds mit der Hand erkennen zu können. Die Erfindung nutzt die ohnehin bei der Vorrichtung bereits vorliegenden Bauteile für eine solche Sensoreinrichtung. So gibt die Erfindung dem zur Verstellung des Stellglieds dienenden Motor die neue Funktion, wesentlicher Bestandteil der Sensoreinrichtung zu sein. Die Erfindung hat nämlich erkannt, daß die bei der Verstellung am Stellglied anfallende Kraft dazu genutzt werden kann, um zu erkennen, ob das Stellglied von Hand eingestellt wird oder ob es nach dem vorgegebenen. vom Rechner bestimmten Programm arbeitet. Nicht die Berührung des Stellglieds ist das Kriterium zum Umschalten der Vorrichtung, sondern die konkrete manuelle Verstellung des Stellglieds. Man kann das Stellglied bereits lange vorher erfassen und in dieser vorbereiteten Position den richtigen Zeitpunkt für die Handbetätigung abwarten. Bis dahin bleibt es beim automatischen Betrieb. Aber bereits der erste Augenblick der manuellen Betätigung des Stellglieds wird erkannt und bewirkt ein sofortiges Umschalten der Vorrichtung auf Handbetrieb.

Die Erfindung nutzt den Umstand, daß die beim automatischen Betrieb sich ergebende Verstellung des Stellglieds in jeder Bewegungsphase eine vorbekannte Sollkraft erfordert, die in Vergleich gesetzt wird mit der jeweils konkret am Stellglied anfallenden Istkraft. Solange keine Handbetätigung des Stellglieds erfolgt, ist die Sollkraft gleich der Istkraft und es bleibt beim normalen automatischen Betrieb der Vorrichtung. Sobald aber eine Handbetätigung des Stellglieds beginnt, kommt es zu einer Abweichung zwischen der Sollkraft und der Istkraft, die als Kriterium zum Umschalten der Vorrichtung auf manuellen Betrieb verwendet wird. Ein sehr genaues Maß für die Sollkraft und Istkraft ist der Strom zum Betrieb des Motors, der sich als Sollstrom genau berechnen und als Iststrom leicht exakt messen läßt. Auch die Auswertung dieser Soll- und Istströme ist über einen Rechner leicht zu vollziehen, dem man einen geeigneten Mikroprozessor zuordnet. Damit lassen sich diese Daten dynamisch für jede Bewegungsphase ermitteln bzw. messen.

Wie ersichtlich, ist am Stellglied kein Bauaufwand erforderlich, um Schaltungssignale für das vorbekannte Umsteuern zu bewirken. Das Stellglied kann bei der Erfindung sehr einfach und platzsparend gestaltet werden. Sicherheitsabstände zwischen benachbarten Stellgliedern, die eine Fehlschaltung verhindern sollen, brauchen bei der Erfindung nicht beachtet zu werden. Bei der Erfindung läßt sich daher ein Stereo-Steller mit gleichen Abmessungen wie ein Mono-Steller bauen. Es gibt eine hohe Sicherheit gegen Fehlbedienung. Es braucht auch nicht darauf geachtet zu werden, die Handhabe am Stellglied aus einer bestimmten Richtung zu berühren, denn, wie bereits erwähnt wurde, ist nicht die Berührung des Stellglieds bei der Erfindung signalauslösend, sondern erst die Betätigung des Stellglieds.

Weitere Maßnahmen und Vorteile der Erfindung ergeben sich aus den Unteransprüchen, der nachfolgenden Beschreibung und der Zeichnung. In der Zeichnung ist schematisch das Schaltbild der Erfindung gezeigt.

Die Vorrichtung umfaßt ein Stellglied 10, das entlang eines skalierten vorgegebenen Stellwegs 11 verstellbar ist. Zur Ermittlung der erwähnten Sollkraft zur Verstellung des Stellglieds 10 einerseits und der am Stellglied 10 tatsächlich angefallenen Istkraft andererseits wird im dargestellten Ausführungsbeispiel ein errechneter bzw. gemessener Motorstrom Io bzw. Ii genutzt. Die jeweilige Position des Stellglieds 10, die in der dargestellten Schaltung über einen Schleifwiderstand 12 abfühlbar ist, wird durch eine Meldeleitung 13, über einen A/D-Wandler 14 einem Mikroprozessor 15 mitgeteilt. Der Mikroprozessor 15 steht über eine Schnittstelle 16 mit einem Zentralrechner 17 in Verbindung.

Vom Mikroprozessor 15 geht eine Steuerleitung 18 aus, die über einen D/A-Wandler 19 und einen Verstärker 21 auf einen Motor 20 einwirkt. Der Motor 20 wird vom Mikroprozessor 15 unter Berücksichtigung der ihm über die Leitung 13 gemeldeten Daten so gesteuert, daß das Stellglied 10 im gegebenen Zeitpunkt diejenige Position einnimmt, die im Steuerprogramm des Rechners 17 festgelegt und dem Mikroprozessor 15 mitgeteilt wird. In der Schaltung ist zwar nur ein Stellglied 10 dargestellt, doch versteht es sich, daß die Vorrichtung eine ganze Schar dicht nebeneinander liegender analoger Stellglieder aufweisen könnte, die zu einer komplexen Regieanlage gehören,mit welcher diverse Audiosignale in definierter Weise verstärkt werden sollen. Dazu wirkt der Motor 20 über die gestrichelt angezeichnete Wirkverbindung 22 auf das Stellglied 10 ein und verändert bei automatischem Betrieb in zeitabhängiger Weise dessen Position entlang des Stellwegs 11.

Der in jeder Bewegungsphase des Stellglieds 10 sich ergebende Strom Io am Motor ist bekannt, weil er vom Mikroprozessor 15 über das Programm des Rechners 17 errechnet werden kann. Dieser bei automatischem Betrieb am Motor wirkende Strom lo soll nachfolgend kurz "Sollstrom" bezeichnet werden. Das Errechnen des Sollstroms Io geschieht in dynamischer Weise, denn der Sollstrom ändert sich in jeder Bewegungsphase in Abhängigkeit von der Geschwindigkeit, der Beschleunigung, der Verzögerung und der Bewegungsrichtung des Stellglieds 10. Er hängt davon ab, wie schnell das Stellglied über welche Wege entlang der Skala 11 bewegt werden soll. Dieser Steuerteil der Vorrichtung ist bei der Erfindung bereits Bestandteil einer "Sensoreinrichtung", zu dem nur noch folgende aus dem Schaltbild erkennbare Bauteile treten.

Der Motor 20 ist über eine weitere Meßleitung 23 mit dem Mikroprozessor 15 verbunden, und zwar wieder über einen A/D-Wandler 25. An der Meßleitung 23 ist ein Meßwiderstand 24 angeschlossen, der in jeder Bewegungsphase den anfallenden Motorstrom Ii abfragt, der nachfolgend kurz "Iststrom" bezeichnet werden soll. Bei automatischem Betrieb der Vorrichtung ist der Iststrom Ii gleich dem Sollstrom Io, was vom Mikroprozessor 15 sogleich erkannt wird. Diese Verhältnisse bleiben auch dann bestehen, wenn das Stellglied 10 zwar von Hand erfaßt, aber noch nicht betätigt wird. Dies ändert sich aber bei der manuellen Verstellung des Stellglieds 10.

Wird das Stellglied 10 von Hand bewegt, so weicht der vom Meßwiderstand 24 festgestellte Iststrom Ii von dem vorgegebenen Sollstrom lo ab. Dies stellt der Mikroporzessor 15 sofort fest und bewirkt eine Umschaltung der Vorrichtung von dem bisherigen automatischen Betrieb auf Handbetrieb. Dies geschieht durch Entkoppeln des Motors 20, was der Mikroprozessor 15 über die Steuerleitung 18 erledigen kann. Im einfachsten Fall wird der Motor 20 stromlos geschaltet. Alternativ könnte die Entkopplung des Motors 20 auch mechanisch erfolgen, z. B. durch Lösen einer magnetischen Kupplung im Bereich der erwähnten Wirkverbindung 22 zwischen dem Motor 20 und dem Stellglied 10. Schließlich könnte die Entkopplung des Motors 20 auch elektrisch erfolgen.

Zweckmäßigerweise wird nicht jede kleine Abweichung des Iststroms Ii von dem Sollstrom lo sogleich als Signal für die Umsteuerung der Vorrichtung auf Handbetrieb gedeutet, sondern es wird aus Sicherheitsgründen erst ein bestimmter Schwellenwert in der Stromdifferenz als Kriterium für das Umschalten gefordert. Dieser Schwellenwert kann richtungsabhängig von der Betätigung gegenüber dem automatischen Programm unterschiedlich sein. Das Schaltkriterium liegt vor, wenn dieser Schwellenwert beim Vergleich von Io und Ii überstiegen wird. Dadurch erhält man eine hohe Sicherheit beim Erkennen der Handbetätigung. Es muß erst eine gewisse Kraft am Stellglied 10 überwunden werden, um das Umschalten auf Handbetrieb zu erreichen. Dies ist durch einen gewissen "Druckpunkt" am Stellglied 10 spürbar. Ein solcher Druckpunkt ist programmierbar und kann den individuellen Wünschen der Bedienungsperson bzw. des Kunden angepaßt werden. Für eine hohe Sensibilität der Erkennung dient die bereits erwähnte dynamische Ermittlung des Sollstroms Io in jeder Bewegungsphase. Man steuert den Motor mit einem definierten Stromwert, was auch während der Beschleunigungsphase des Stellglieds 10 gilt.

### Bezugszeichenliste:

- 10: Stellglied
- 11: Stellweg für 10
- 12: Schleifwiderstand
- 13: Meldeleitung
- 14: AD-Wandler
- 15: Mikroprozessor
- 16: Schnittstelle
- 17: Zentralrechner
- 18: Steuerleitung
- 19: DA-Wandler
- 20: Motor
- 21: Verstärker
- 22: Wirkverbindung
- 23: Meßleitung
- 24: Meßwiderstand
- 25: AD-Wandler

- Io: Sollstrom
- Ii: lststrom

## Patentansprüche

1. Vorrichtung zum Einstellen der Verstärkung von elektrischen Signalen in Regieanlagen, insbesondere von Audiosignalen in Mischpulten,
mit einem Stellglied (10), das zur Einstellung der gewünschten Signalverstärkung entlang eines skalierbaren Stellwegs (11) bewegbar ist,
wobei die Bewegung des Stellglieds (10) entweder manuell oder automatisch erfolgt und über einen Motor (20) ausführbar ist, der von einem Mikroprozessor (15) steuerbar ist,
und mit einer auf den Handangriff am Stellglied (10) ansprechenden Sensoreinrichtung, welche im Ansprechfall die Vorrichtung vom automatischen auf den manuellen Betrieb umschaltet,
**dadurch gekennzeichnet**, daß die Sensoreinrichtung derart ausgebildet ist, daß die im automatischen Betrieb beim Verstellen des Stellglieds (10) in den Bewegungsphasen jeweils festgelegte Sollkraft mit der jeweils konkret am Stellglied (10) anfallenden Istkraft verglichen wird, wobei diese Istkraft bei der Handbetätigung des Stellglieds (10) von der Sollkraft abweicht und als Kriterium zum Umschalten auf manuellen Betrieb dient.

2. Vorrichtung nach Anspruch 1, dadurch gekennzeichnet, daß die bei der Verstellung am Stellglied (10) anfallende Istkraft einerseits und die vorgegebene Sollkraft andererseits durch den gemessenen Iststrom (Ii) bzw. einem vorgegebenen Sollstrom (Io) des Motors (20) bestimmt sind.

3. Vorrichtung nach Anspruch 2, dadurch gekennzeichnet, daß der Sollstrom (Io) in Abhängigkeit von den Daten dynamisch ermittelt wird, die bei automatischem Betrieb sich in jeder Bewegungsphase des Stellglieds (10) aus einem Steuerprogramm des Mikroprozessors (15) für die Steuerung des Motors (20) ergeben, wobei es sich bei den dynamischen Daten um die Geschwindigkeit, Beschleunigung, Verzögerung, die Bewegungsrichtung bzw. den Stillstand des Stellglieds (10) handelt, und daß zum Erkennen einer Handbetätigung des Stellglieds (10) der Sollstrom (Io) in jeder Bewegungsphase mit dem am Motor (20) anfallenden Iststrom (Ii) verglichen wird.

4. Vorrichtung nach Anspruch 2 oder 3, dadurch gekennzeichnet, daß der Sollstrom (Io) von einem Mikroprozessor (15) ermittelt wird.

5. Vorrichtung nach Anspruch 1, dadurch gekennzeichnet, daß die Sensoreinrichtung erst dann auf Handbetrieb umschaltet und den Motor (20) vom Stellglied (10) entkoppelt, wenn die Istkraft die Sollkraft um einen bestimmten, ggf. richtungsabhängigen Schwellenwert übersteigt.

6. Vorrichtung nach einem oder mehreren der Ansprüche 2 bis 5, dadurch gekennzeichnet, daß die Sensoreinrichtung erst dann auf Handbetrieb umschaltet und den Motor (20) vom Stellglied (10) entkoppelt, wenn der Iststrom (Ii) den Sollstrom (Io) um einen bestimmten, ggf. richtungsabhängigen Schwellenwert übersteigt.

7. Vorrichtung nach Anspruch 5 oder 6, dadurch gekennzeichnet, daß der Schwellenwert einstellbar ist.

8. Vorrichtung nach einem oder mehreren der Ansprüche 5 bis 7, dadurch gekennzeichnet, daß die Entkopplung des Motors (20) mechanisch erfolgt.

9. Vorrichtung nach einem oder mehreren der Ansprüche 5 bis 7, dadurch gekennzeichnet, daß zur Entkopplung der Motor (20) stromlos geschaltet wird.

10. Verfahren zum Betrieb einer Vorrichtung nach einem oder mehreren der Ansprüche 1 bis 9
zum Einstellen der Verstärkung von elektnschen Signalen in Regieanlagen, insbesondere von Audiosignalen in Mischpulten,
mit einem Stellglied (10), das zur Einstellung der gewünschten Signalverstärkung entlang eines skalierbaren Stellwegs (11) bewegbar ist,
wobei die Bewegung des Stellglieds (10) entweder manuell oder automatisch erfolgt und über einen Motor (20) ausführbar ist, der von einem Mikroprozessor (15) steuerbar ist,
und mit einer auf den Handangriff am Stellglied (10) ansprechenden Sensoreinrichtung, welche im Ansprechfall die Vornchtung vom automatischen auf den manuellen Betrieb umschaltet.
dadurch gekennzeichnet, daß die Sollkraft bzw. die tatsächlich anfallende Istkraft des Motors (20) zur Verstellung des Stellglieds (10) dadurch ermittelt wird, daß die augenblickliche Position des Stellglieds (10) einem Mikroprozessor (15) mitgeteilt wird, welcher den Motor (20) unter Berücksichtigung der gemeldeten augenblicklichen Position des Stellgliedes (10) so steuert, daß das Stellglied (10) im gegebenen Zeitpunkt eine vorgegebene Sollposition einnimmt.

## Claims

1. A device for adjusting the amplification of electric signals in control desks, more specifically of audio signals in audiomixers, comprising
a servo component (10) being movable along a scalable regulating distance for adjusting the desired signal amplification,
wherein the movement of the servo component (10) is effected either manually or automatically and can be performed by a motor (20) being controllable by a microprocessor (15),
and a sensor means responding to a touch by the hand of the servo component (10) in which case the device switches from automatic to manual operation,
**characterised in** that the sensor means is designed so that during automatic operation the predetermined rated force is compared with the actual force acting on the servo component (10) during the movement phases in adjusting said component, wherein this actual force differs from the rated force in case of manual actuation of the servo component (10) which difference serves as a criterion for switching to manual operation.

2. A device according to patent claim 1, characterised in that the actual force occurring during the adjustment of said servo component (10) on the one hand and the predetermined rated force on the other are defined by the measured actual current (li) and/or a predetermined rated current (lo) of said motor (20).

3. A device according to patent claim 2, characterised in that said rated current (lo) is detected dynamically depending upon the data resulting, during automatic operation in each movement phase of said servo component (10), from a control program of said microprocessor (15) for controlling said motor (20), said dynamic data denoting the speed, acceleration, delay, direction of movement or stoppage of said servo component (10), and that for detecting a manual actuation of said servo component (10) said rated current (lo) is compared during each movement phase with the actual current (li) present on said motor (20).

4. A device according to any of claims 2 or 3, characterised in that said rated current (lo) is determined by a microprocessor (15).

5. A device according to patent claim 1, characterised in that said sensor means switches over to manual operation and disconnects said motor (20) from said servo component (10) only after said actual force exceeds said rated force by a defined threshold value which may depend upon the direction of movement.

6. A device according to any of claims 2 through 5, characterised in that said sensor means switches over to manual operation and decouples said motor (20) from said servo component (10) only after said actual current (li) exceeds said rated current (lo) by a defined threshold value which may depend upon the direction of movement.

7. A device according to any of claims 5 or 6, characterised in that said threshold value is adjustable.

8. A device according to any of claims 5 through 7, characterised in that said motor (20) is mechanically decoupled.

9. A device according to any of claims 5 through 7, characterised in that for decoupling, said motor (20) is switched currentless.

10. A method for operating a device according to any of the preceding claims 1 through 9 for adjusting the amplification of electric signals in control desks, more specifically of audio signals in audiomixers, comprising
a servo component (10) being movable along a scalable regulating distance (11) for adjusting the desired signal amplification,
wherein the movement of the servo component (10) is effected either manually or automatically and can be performed by a motor (20) being controllable by a microprocessor (15),
and a sensor means responding to a touch by the hand of the servo component (10) in which case the device switches from automatic to manual operation,
**characterised in** that the rated force and/or the actual force of said motor (20) for adjusting said servo component (10) are determined by communicating the current position of said servo component to a microprocessor (15) which, taking into account the communicated current position of said servo component (10) controls said motor (20) so that said servo component (10) takes a predetermined rated position at the given point in time.

## Revendications

1. Dispositif pour le réglage d'amplification des signaux électriques dans des installations de régie, signaux audio de pupitres de mixage notamment,
avec un composant de réglage (10) pouvant être déplacé le long d'un parcours de réglage (11) gradué en vue du réglage d'amplification de signal souhaité,
le déplacement du composant de réglage (10) pouvant être exécuté manuellement ou bien automatiquement par moteur (20) commandé par un microprocesseur (15),
et avec un mécanisme à senseur sensible à l'activation manuelle du composant de réglage (10), ledit mécanisme commutant le dispositif du mode de service automatique au mode de service manuel en cas d'activation,
**caractérisé en ce que** le mécanisme à senseur est formé de sorte que la force de consigne installée par ajustement du composant de réglage (10) lors de chaque phase de déplacement en mode de service automatique est comparée à la force effective respective concrètement appliquée sur le composant de réglage (10), ladite force effective différant de la force de consigne lors d'une activation manuelle du composant de réglage (10) et servant alors de critère de commutation en mode de service manuel.

2. Dispositif selon revendication 1, caractérisé en ce que la force effective appliquée sur le composant de réglage (10) lors de son ajustement, d'une part, et la force de consigne prédéfinie, d'autre part, sont déterminées par le courant effectif (Ii) mesuré et par un courant de consigne prédéfini (lo) du moteur (20).

3. Dispositif selon revendication 2, caractérisé en ce que le courant de consigne (lo) est dynamiquement déterminé en fonction des données résultant d'un programme de commande du microprocesseur (15) pour la commande du moteur (20) en mode de service automatique, lors de chaque phase de déplacement du composant de réglage (10), lesdites données dynamiques n'étant autres que la vitesse, l'accélération, le ralentissement, le sens de déplacement ou l'arrêt du composant de réglage (10), et en ce que le courant de consigne (lo) est comparé au courant effectif (li) appliqué sur le moteur (20) lors de chaque phase de déplacement, en vue d'identifier une activation manuelle du composant de réglage (10).

4. Dispositif selon revendication 2 ou 3, caractérisé en ce que le courant de consigne (Io) est déterminé par un microprocesseur (15).

5. Dispositif selon revendication 1, caractérisé en ce que le mécanisme à senseur n'est commuté sur le mode de service manuel et le moteur (20) n'est découplé du composant de réglage (10) que si la force effective dépasse la force de consigne d'une valeur seuil définie, directionnelle le cas échéant.

6. Dispositif selon l'une ou plusieurs des revendications 2 à 5, caractérisé en ce que le mécanisme à senseur n'est commuté sur le mode de service manuel et le moteur (20) n'est découplé du composant de réglage (10) que si le courant effectif (li) dépasse le courant de consigne (Io) d'une valeur seuil définie, directionnelle le cas échéant.

7. Dispositif selon revendications 5 ou 6, caractérisé en ce que la valeur seuil est réglable.

8. Dispositif selon l'une ou plusieurs des revendications 5 à 7, caractérisé en ce que le découplage du moteur (20) est réalisé mécaniquement.

9. Dispositif selon l'une ou plusieurs des revendications 5 à 7, caractérisé en ce que le moteur (20) est mis hors tension pour être découplé.

10. Technique de fonctionnement d'un dispositif selon l'une ou plusieurs des revendications 1 à 9, pour le réglage d'amplification des signaux électriques dans des installations de régie, signaux audio de pupitres de mixage notamment,
avec un composant de réglage (10) pouvant être déplacé le long d'un parcours de réglage (11) gradué en vue du réglage d'amplification de signal souhaité,
le déplacement du composant de réglage (10) pouvant être exécuté manuellement ou bien automatiquement par moteur (20) commandé par un microprocesseur (15),
et avec un mécanisme à senseur sensible à l'activation manuelle du composant de réglage (10), ledit mécanisme commutant le dispositif du mode de service automatique au mode de service manuel en cas d'activation,
caractérisée en ce que la force de consigne ou la force effective concrètement appliquée du moteur (20) pour l'ajustement du composant de réglage (10) est déterminée en ce que la position momentanée du composant de réglage (10) est communiquée à un microprocesseur (15), lequel commande le moteur (20) par prise en compte de la position momentanée communiquée du composant de réglage (10) et cela de sorte que le composant de réglage (10) se place sur une position de consigne prédéterminée au moment donné.
